# EUROPÄISCHE PATENTSCHRIFT

(11) **EP 2 566 611 B1**
(45) Veröffentlichungstag und Bekanntmachung des Hinweises auf die Patenterteilung: **11.06.2014**
(21) Anmeldenummer: 11717982.0
(22) Anmeldetag: 18.04.2011
(51) Int. Cl.: B01F 5/04, D21H 23/20, D21F 1/02

(54) **MISCHVERFAHREN UND MISCHANORDNUNG**
MIXING PROCESS AND MIXING ARRANGEMENT
PROCÉDÉ ET INSTALLATION DE MÉLANGE

(30) Priorität: 05.05.2010 DE 102010028573
(43) Veröffentlichungstag der Anmeldung: 13.03.2013
(73) Patentinhaber: Voith Patent GmbH, 89520 Heidenheim (DE)
(72) Erfinder: JASCHINSKI, Thomas, 89522 Heidenheim (DE); BERGER, Susanne, 89542 Herbrechtingen (DE); BANGERT, Christian, 89522 Heidenheim (DE); NAYDOWSKI, Christian, CH-4806 Wikon (CH); SCHMIDT-ROHR, Volker, 89522 Heidenheim (DE); STAIGER, Martin, 89198 Westerstetten (DE); SCHWARZ, Michael, 89522 Heidenheim (DE)
(86) Internationale Anmeldenummer: PCT/EP2011/056123
(87) Internationale Veröffentlichungsnummer: WO 2011/138162

(56) Entgegenhaltungen:
- EP-A1- 0 683 266
- WO-A1-2006/005795

## Beschreibung

Die Erfindung betrifft ein Verfahren zur Einmischung von mehreren Fluiden, von denen zumindest ein Fluid wenigstens teilweise von einer Chemikalie gebildet wird, in einen von einer Kanalwand begrenzten Hauptstrom.

Die Erfindung betrifft auch eine Mischanordnung zur Einmischung von wenigstens einem ersten und einem zweiten Fluid über jeweils eine Düse mit einer Düsenöffnung, von denen zumindest das zweite Fluid wenigstens teilweise von einer Chemikalie gebildet wird, in einen von einer Kanalwand begrenzten Hauptstrom, insbesondere zur Durchführung des Verfahrens.

Bei der Herstellung der Faserstoffsuspension kommen zunehmend Chemikalien zum Einsatz, die den Herstellungsprozess und/oder die Qualität der Faserstoffbahn positiv beeinflussen sollen. Dabei handelt es sich meist um Fixier- oder Retentionsmittel. Beim Zuführen eines Fluids in einen Hauptstrom, insbesondere jedoch in eine strömende Faserstoffsuspension stellt sich grundsätzlich das Problem einer möglichst guten Durchmischung. Dabei ist der Grad der Durchmischung auch mit dem Chemikalienbedarf verbunden.

Um den Chemikalienbedarf zu minimieren gibt es bereits seit längerer Zeit Bestrebungen die Durchmischung zu verbessern, was jedoch bisher noch nicht ausreichend befriedigen kann.

Problematisch sind dabei insbesondere auch Ablagerungen im Bereich der Eindüsung.

Dokument WO-A1-2006/005795 offenbart ein Verfahren gemäß dem Oberbegriff des Anspruchs 1, und eine Mischanordnung gemäß dem Oberbegriff des Anspruchs 8. Die Aufgabe der Erfindung ist es daher eine möglichst umfassende Einmischung

Die Aufgabe der Erfindung ist es daher eine möglichst umfassende Einmischung einer Chemikalie in einen Hauptstrom unter Vermeidung von Ablagerungen zu gewährleisten.

Erfindungsgemäß wurde die Aufgabe hinsichtlich des Verfahrens durch ein Verfahren gemäß Anspruch 1 gelöst.

Da das zweite Fluid, welches vorzugsweise zumindest teilweise von einer Chemikalie gebildet wird, mit Abstand zur Kanalwand in den Hauptstrom eingedüst wird, wird bereits einer Ablagerung im Bereich dieser Eindüsung und an der Kanalwand entgegengewirkt. Außerdem unterstützt dies auch die Vermischung, da diese vom Rand des Hauptstroms weg verlagert wird.

Hinzukommt, dass sich der nach der Eindüsung des ersten Fluids in den Hauptstrom ergebende Mischstrom in Strömungsrichtung des Hauptstroms abgelenkt wird und so zumindest die Düse, möglichst jedoch auch die Düsenöffnung des zweiten Fluids umströmt, was ebenfalls eine Ablagerung behindert. Außerdem schont eine Umströmung der Düsenöffnung für das zweite Fluid die Chemikalie vor der starken Beanspruchung beim Austritt in den Hauptstrom.
Im Ergebnis kommt es zu einer intensiven Vermischung beider Fluide mit dem Hauptstrom.

Besondere Vorteile biete die Erfindung hinsichtlich Durchmischung bei einem von einer Faserstoffsuspension zur Herstellung einer Papier-, Karton-, Tissue- oder einer anderen Faserstoffbahn gebildeten Hauptstrom.

Vorteilhaft ist die Anwendung jedoch auch bei Hauptströmen, die von Prozess-, Frischwasser o.ä. gebildet werden.

Dabei können die beigemischten Fluide von Chemikalien, einer Faserstoffsuspension oder Wasser gebildet werden, wobei In Abhängigkeit von der Art und Wirkung einer Chemikalie diese auch bereits vorab der Faserstoffsuspension oder dem Wasser beigemischt sein kann.

Sofern neben dem zweiten noch weitere Fluide in den Hauptstrom eingedüst und gemischt werden sollen, die zumindest teilweise von einer Chemikalie gebildet werden, so ist es gemäß der Erfindung vorgeschlagen, das erste Fluid zumindest teilweise in Strömungsrichtung des Hauptstromes vor dem weiteren Fluid in den Hauptstrom einzudüsen und die Eintrittsstelle des weiteren Fluids in den Hauptstrom weiter von der Kanalwand zu entfernen als die Eintrittstelle des ersten Fluids in den Hauptstrom.
Dies führt zu einer wesentlichen Vereinfachung, da hier das erste Fluid gleichzeitig die Einmischung des zweiten und weiterer Fluide unterstützt.

Entsprechend der Art und Wirkung der Chemikalien der Fluide kann es vorteilhaft sein, wenn die Düsenöffnungen des zweiten und weiteren Fluids in Strömungsrichtung des Hauptstroms nebeneinander angeordnet sind. Je nach Grad der gewünschten Vermischung und Verwirblung können die Eintrittsstellen dieser Fluide in den Hauptstrom gleich oder unterschiedlich weit von der Kanalwand entfernt liegen.
Der Abstand der Düsenöffung des zweiten und weiteren Fluids zur Kanalwand sollte zwischen 5 mm und 10% der maximalen Querschnittsausdehnung des Hauptstroms liegen.

Es kann allerdings ebenso von Vorteil sein, wenn die Eintrittstelle des zweiten Fluids die Eintrittstelle des weiteren Fluids oder die Düse für das weitere Fluid umschließt. Im ersten Fall befinden sich die Eintrittstellen der Fluid nebeneinander und im anderen Fall reicht die Eintrittsstelle des weiteren Fluids weiter in den Hauptstrom hinein als die Eintrittstelle des zweiten Fluids.

Um die Vermischung der Fluide mit dem Hauptstrom durch eine starke Verwirblung zu unterstützen sollten die Fluide bzw. der von den Düsen ausgehende Düsenstrahl mit einem Winkel zwischen 10 und 170°, vorzugsweise zwischen 70 und 110° zur Strömungsrichtung des Hauptstromes in diesen eingedüst werden.

Hinsichtlich der Mischanordnung ist wesentlich, dass die Düse für das zweite Fluid durch die Düsenöffnung für das erste Fluid über die Kanalwand hinaus in den Hauptstrom hineinreicht. Im Ergebnis bildet das erste Fluid mit dem Hauptstrom einen Mischstrom, welcher die Düse und möglichst auch deren Düsenöffnung des zweiten Fluids mit einer Richtungskomponente in Richtung der Eindüsung und in Strömungsrichtung des Hauptstroms umströmt.
Dieser Mischstrom verhindert Ablagerungen an der Kanalwand sowie der Eindüsung, welche vom zweiten Fluid ausgehen könnten und schont außerdem die Chemikalie bei der Eindüsung in den Hauptstrom. Auch die Einmischung des zweiten Fluids in den Hauptstrom wird von diesem Mischstrom gefördert.

Zur Vereinfachung der Konstruktion aber auch um Ablagerungen an der Düse des ersten Fluids zu verhindern, sollte die Düsenöffnung des ersten Fluids möglichst nah an der Kanalwand liegen, möglichst mit dieser eine Ebene bilden.

Wie bereits erwähnt, werden auch weitere Fluide, welche zumindest teilweise von einer Chemikalie gebildet werden, in den Hauptstrom eingedüst.

Dabei können die Düsen für das zweite und das weitere Fluid mit Vorteil durch verschiedene Düsenöffnungen für unterschiedliche oder das gleiche Fluid in den Hauptstrom geführt werden. Der Abstand der Düsenöffnungen des zweiten und des weiteren Fluids zur Kanalwand kann dabei gleich oder unterschiedlich sein.

Hinsichtlich der Erfindung ergibt sich ebenso, wenn die Düsen für das zweite und das weitere Fluid gemeinsam durch die Düsenöffnung für das erste Fluid über die Kanalwand hinaus in den Hauptstrom hineinreichen. Dabei können die Düsenöffnungen für das zweite und das weitere Fluid in Strömungsrichtung des Hauptstroms mit gleichem oder unterschiedlichem Abstand zur Kanalwand nebeneinander liegen. Es kann jedoch ebenso vorteilhaft sein, wenn die Düse für das weitere Fluid durch die Düsenöffnung für das zweite Fluid in den Hauptstrom hineinreicht, wobei die Düsenöffnungen den gleichen oder einen unterschiedlichen Abstand zur Kanalwand haben.

Entsprechend den Anforderungen an die Durchmischung, die Art der Fluide sowie die Gestaltung der Kanalwand und des Kanalquerschnitts können die Düsenöffnungen einen runden oder eckigen Querschnitt haben. Auch können die Düsen die jeweiligen Düsenöffnungen mittig oder aber außermittig durchstoßen.

Die Reichweite der Düsenstrahlen hängt neben den Parametern des Hauptstromes im Wesentlichen vom Fluiddruck an der Düsenöffnung, der Strahlfläche sowie deren Veränderung über die Länge des Düsenstrahls ab.
Ein geringerer Fluiddruck führt genauso wie eine starke Verbreiterung des Düsenstrahls zu einer Verminderung der Reichweite des Düsenstrahls im Hauptstrom.
Dies bietet die Möglichkeit die Reichweite der Düsenstrahlen in der gewünschten Form zu beeinflussen.

Insbesondere in Abhängigkeit von der Stärke des Hauptstromes können die Düsenstrahlen zur Strömungsrichtung des Hauptstromes geneigt, vorzugsweise entgegen dieser Strömungsrichtung geneigt oder aber senkrecht zur Strömungsrichtung des Hauptstromes ausgerichtet sein.

Zur Minimierung des Herstellungsaufwandes aber auch zur Schaffung ausgeglichener Strömungsverhältnisse ist es von Vorteil, wenn der von der Kanalwand begrenzte Hauptstrom einen runden, insbesondere einen kreisförmigen Querschnitt aufweist.

Allerdings sind bei bestimmten Anwendungen eckige, insbesondere rechteckige Querschnitte angebracht. Dies gilt insbesondere auch dann, wenn die den Hauptstrom führende Kanalwand nach oben offen ist.

Nachfolgend soll die Erfindung an mehreren Ausführungsbeispielen näher erläutert werden. In der beigefügten Zeichnung zeigen die Figuren 1 bis 4 schematische Querschnitte durch verschiedene Mischanordnungen.

Die hier dargestellten Mischanordnungen dienen zur Beimischung von mehreren Fluiden 1,2,3,4 zu einem fluiden Hauptstrom 6 aus einer Faserstoffsuspension, welcher in einem rohrförmigen Kanal zu einem Stoffauflauf einer Maschine zur Herstellung einer Faserstoffbahn , insbesondere einer Papierbahn geführt wird und eine Stoffdichte zwischen 0,05 und 7,0 %, insbesondere zwischen 0,2 und 2,5 % aufweist.

Einige Fluide 2,3 werden hierbei zumindest teilweise von Chemikalien, insbesondere Retentionsmitteln, wie beispielsweise Polyacrylamid, Polyvinylamin, Polyethylenoxid, Fixiermitteln oder aber auch von Mikropartikeln, wie z.B. Bentonit oder Silikat gebildet.
Um einen thermischen Schock dieser Chemikalien bei ihrer Eindüsung zu vermeiden, ist es meist von Vorteil, deren Temperatur an die Temperatur des Hauptstroms 6 anzugleichen, d.h. in der Regel zu erwärmen.

Dabei setzt eine umfassende Wirkung dieser Chemikalien auch eine intensive Vermischung der Fluide 2,3 in dem Hauptstrom 6 voraus.

Die Fluide 1,2,3,4 können aber zumindest teilweise auch von Faserstoffsuspension oder Wasser (Prozess- oder Frischwasser) gebildet werden. Falls die Fluide 1,4 gänzlich aus Faserstoffsuspension oder Wasser bestehen, so dienen sie im Wesentlichen der Turbulenzbildung im Hauptstrom 6 und bei Wasser einer Verdünnung des Hauptstroms 6.

Es besteht allerdings auch die Möglichkeit einem Fluid 1,2,3,4 aus einer Faserstoffsuspension oder Wasser vor der Eindüsung in den Hauptstrom 6 eine Chemikalie beizumischen. Diese Vormischung ist mitunter möglich, falls keine wesentliche Vorreaktion der Chemikalie oder Ablagerungen durch diese zu befürchten sind. Im Ergebnis verbessert sich auch der Vermischungsgrad der entsprechenden Chemikalie im Hauptstrom 6.

Bei den in den Figuren gezeigten Mischanordnungen wird der Hauptstrom 6 durch einen, von einer Kanalwand 5 begrenzten Kanal mit kreisförmigen Querschnitt geführt. Dabei ist eine Mehrzahl von Mischanordnungen zur Beimischung der Fluide 1,2,3,4 in den Hauptstrom 6 vorzugsweise regelmäßig über den Umfang des Kanals verteilt möglich.

Die in Figur 1 dargestellte Mischanordnung, die kein Teil der Erfindung ist, ist sehr einfach aufgebaut und wird im wesentlichen von zwei Düsen 11,12 gebildet, die ein erstes Fluid 1 und ein zweites Fluid 2 quer zur Strömungsrichtung 7 des Hauptstromes 6 in diesen eindüsen. Dabei besteht zumindest das zweite Fluid 2 teilweise aus einer Chemikalie.
Wesentlich ist hierbei, dass die Düsenöffnung 8 der Düse 11 für das erste Fluid 1 in der Ebene der Kanalwand 5 liegt, was Ablagerungen in diesem Eintrittsbereich des Fluids 1 verhindern soll.
Dagegen ist die Düse 12 für das zweite Fluid 2 mittig durch die Düsenöffnung 8 der Düse 11 des ersten Fluids 1 in den Hauptstrom 6 hineingeführt. Damit liegt die Düsenöffnung 9 der Düse 12 für das zweite Fluid 2 nicht nur relativ tief im Hauptstrom 6 sonder auch relativ weit entfernt von der Kanalwand 5. Dies ist von Vorteil, weil wegen der Chemikalien des zweiten Fluids 2 verstärkt mit Ablagerungen im Eintrittsbereich in den Hauptstrom 6 zu rechnen ist, was jedoch durch das Hineinragen in den Hauptstrom 6 behindert wird.
Des weiteren bildet das erste Fluid 1 beim Eindüsen in den Hauptstrom 6 einen Mischstrom mit einer Komponente in und quer zur Strömungsrichtung 7 des Hauptstroms 6, so dass die Düse 12 sowie der von ihr ausgehende Düsenstrahl mit dem zweiten Fluid 2 von dieser Mischströmung umströmt wird. Auch dies verhindert Ablagerungen, schont das zweite Fluid 2 beim Austritt in den Hauptstrom 6 und sorgt für eine intensive aber schonende Vermischung der beiden Fluide 1,2 mit dem Hauptstrom 6.

Im Gegensatz dazu zeigt Figur 2 eine Mischanordnung bei der das zweite 2 und ein weiteres 3 Fluid zumindest teilweise von einer Chemikalie gebildet und ebenfalls senkrecht zur Strömungsrichtung 7 des Hauptstroms 6 in diesen eingedüst wird. Das Eindüsen dieser beiden Fluide 2,3 erfolgt über Düsen 12,13, die über die Kanalwand 5 hinaus in den Hauptstrom 6 hineinragen. Dabei sind die Düsen 12,13 entsprechend dem zu Figur 1 beschriebenen Prinzip durch jeweils eine Düsenöffnung 8,15 geführt, welche in der Ebene der Kanalwand 5 liegt.
Während über die Düse 11 mit der Düsenöffnung 8 das erste Fluid 1 in den Hauptstrom 6 gelangt, wird über die Düse 14 mit der Düsenöffnung 15 ein weiteres Fluid 4 in den Hauptstrom 6 eingedüst.
Im Ergebnis umströmt das erste Fuid 1 das zweite Fluid 2 und das vierte Fluid 4 das dritte Fluid 3 bei der Eindüsung.

Beispielhaft sind hierbei die Düsenöffnungen 9,16 der beiden Düsen 12,13 gleichweit von der Kanalwand 5 entfernt. Ergänzend befindet sich noch eine in den Hauptstrom 6 hineinragende Trennwand 10 zwischen den Düsenöffnungen 8,15 der Düsen 11,14, was eine sofortige Vermischung beider Fluide 1,4 dieser Düsen 11,14 verhindern soll.

Bei der in Figur 3 dargestellten Ausführung sind die Düsen 12,13 für das zweite 2 und das weitere Fluid 3 mit wenigstens einer Chemikalie durch eine gemeinsame Düsenöffnung 8 der Düse 11 für das erste Fluid 1 geführt.
Dementsprechend werden beide Düsen 12,13 sowie deren Düsenstrahlen mit den beiden Fluiden 2,3 von dem, beim Eintritt des ersten Fluids 1 in den Hauptstrom 6 gebildeten Mischstrom umströmt. Dabei reicht eine Düse 13 weiter in den Hauptstrom 6 als die andere Düse 12, was für zusätzliche Verwirbelungen sorgen und die Vermischung fördern kann.

Die Mischanordnung gemäß Figur 4 mischt drei Fluide 1,2,3 senkrecht zur Strömungsrichtung 7 in den Hauptstrom 6. Kennzeichnend ist hierbei, dass die Düse 12 für das zweite Fluid 2 durch die Düsenöffnung 8 der Düse 11 für das erste Fluid 1 und die Düse 13 für das dritte Fluid 3 durch die Düsenöffnung 9 der Düse 12 für das zweite Fluid 2 in den Hauptstrom 6 hineingeführt ist. Dabei ist die Düsenöffnung 16 der Düse 3 für das dritte Fluid 3 weiter von der Kanalwand 5 entfernt als die Düsenöffnung 9 der Düse 12 für das zweite Fluid 2.
Daraus ergibt sich eine Umströmung des zweiten Fluids 2 bei der Eindüsung durch den Mischstrom vom ersten Fluid 1 und eine Umströmung des dritten Fluids 3 bei der Eindüsung durch einen Mischstrom des zweiten Fluids 2.

Diese Umströmung schont insbesondere sehr langkettige Chemikalien, da diese bei der Eindüsung in den Hauptstrom 6 einer starken Belastung ausgesetzt sind, welche ihre Zusammensetzung und Funktion beeinträchtigen kann.

Durch die hiermit erreichbare, intensive und schonende Vermischung kann der Chemikalienbedarf wesentlich minimiert werden.

Zur Ausbildung eines ausreichenden Düsenstrahls im Hauptstrom 6 sollten die Fluide 1,2,3,4 mit einem Druck in diesen eingedüst werden, der zwischen 1,5 und 10 bar über dem Druck im Hauptstrom 6 liegt.

Die Erfindung ermöglicht eine effiziente Einmischung und Vermischung von mehreren Chemikalien auch bei einem großen Mengenverhältnis zwischen Chemikalie und Hauptstrom.

## Patentansprüche

1. Verfahren zur Einmischung von mehreren Fluiden (1,2,3,4), von denen zumindest ein Fluid (2) wenigstens teilweise von einer Chemikalie gebildet wird, in einen von einer Kanalwand (5) begrenzten Hauptstrom (6), wobei ein erstes Fluid (1) zumindest teilweise in Strömungsrichtung (7) des Hauptstromes (6) vor einem zweiten Fluid (2) in den Hauptstrom (6) eingedüst wird und die Eintrittsstelle des zweiten Fluids (2) in den Hauptstrom (6) weiter von der Kanalwand (5) entfernt ist als die Eintrittstelle des ersten Fluids (1) in den Hauptstrom (6), **dadurch gekennzeichnet, dass** weitere Fluide (3), die wenigstens teilsweise von einer Chemikalien gebildet werden, in den Hauptstrom (6) eingedüst werden, das erste Fluid (1) zumindest teilweise in Strömungsrichtung (7) des Hauptstromes (6) vor dem weiteren Fluid (3) in den Hauptstrom (6) eingedüst wird und die Eintrittsstelle des weiteren Fluids (3) in den Hauptstrom (6) weiter von der Kanalwand (6) entfernt ist als die Eintrittstelle des ersten Fluids (1) in den Hauptstrom (6).

2. Verfahren nach Anspruch 1, **dadurch gekennzeichnet, dass** das zweite Fluid (2) zumindest teilweise von einer Chemikalie gebildet wird.

3. Verfahren nach Anspruch 1 oder 2, **dadurch gekennzeichnet, dass** der Hauptstrom (6) von einer Faserstoffsuspension zur Herstellung einer Papier-, Karton-, Tissue- oder einer anderen Faserstoffbahn gebildet wird.

4. Verfahren nach Anspruch 1 oder 2, **dadurch gekennzeichnet, dass** der Hauptstrom (6) von Prozess-, Frischwasser o.ä. gebildet wird.

5. Verfahren nach einem der vorhergehenden Ansprüche, **dadurch gekennzeichnet, dass** der bei der Eindüsung des ersten Fluids (1) in den Hauptstrom (6) entstehende Mischstrom das zweite Fluid (2) bei der Eindüsung zumindest teilweise umströmt.

6. Verfahren nach einem der vorhergehenden Ansprüche, **dadurch gekennzeichnet, dass** die Eintrittsstelle des weiteren Fluids (3) in den Hauptstrom (6) weiter in den Hauptstrom (6) hineinreicht als die Eintrittstelle des zweiten Fluids (2).

7. Verfahren nach einem der vorhergehenden Ansprüche, **dadurch gekennzeichnet, dass** die Fluide (1,2,3,4) mit einem Winkel zwischen 10 und 170°, vorzugsweise zwischen 70 und 110° zur Strömungsrichtung (7) des Hauptstromes (6) in diesen eingedüst werden.

8. Mischanordnung zur Einmischung von wenigstens einem ersten (1) und einem zweiten (2) Fluid über jeweils eine Düse (11,12) mit einer Düsenöffnung (8,9), von denen zumindest das zweite Fluid (2) wenigstens teilweise von einer Chemikalie gebildet wird, in einen von einer Kanalwand (5) begrenzten Hauptstrom (6), wobei die Düse (12) für das zweites Fluid (2) durch die Düsenöffnung (8) für das erste Fluid (1) über die Kanalwand (5) hinaus in den Hauptstrom (6) hineinreicht, **dadurch gekennzeichnet, dass** weitere Fluide (3), die wenigstens teilweise von einer Chemikalie gebildet werden können, über jeweils eine weitere Düse (13) in den Hauptstrom (6) eingedüst werden und die Düse (13) für das weitere Fluid (3) durch die Düsenöffnung (8) für das erstes Fluid (1) über die Kanalwand (5) hinaus in den Hauptstrom (1) hineinreicht.

9. Mischanordnung nach Anspruch 8, **dadurch gekennzeichnet, dass** die Düsenöffnung (8) des ersten Fluids (1) möglichst nah an der Kanalwand (5) liegt.

10. Mischanordnung nach Anspruch 8 oder 9, **dadurch gekennzeichnet, dass** die Düse (13) für das weitere Fluid (3) durch die Düsenöffnung (9) für das zweite Fluid (2) in den Hauptstrom (6) hineinreicht.

11. Mischanordnung nach Anspruch 8 oder 9, **dadurch gekennzeichnet, dass** weitere Fluide (3), die wenigstens teilweise von einer Chemikalie gebildet werden, über jeweils eine weitere Düse (13) in den Hauptstrom (6) eingedüst werden und die Düsen (12,13) für das zweite (2) und das weitere (3) Fluid durch unterschiedliche Düsenöffnungen (8,15) über die Kanalwand (5) hinaus in den Hauptstrom (6) hineinreichen.

12. Mischanordnung nach einem der Ansprüche 8 bis 11, **dadurch gekennzeichnet, dass** die von den Düsen (12, 13, 14, 15) ausgehenden Düsenstrahlen die Strömungsrichtung (7) des Hauptstromes (6) mit einem Winkel zwischen 10 und 170°, vorzugsweise zwischen 70 und 110° schneiden.

13. Mischanordnung nach einem der Ansprüche 8 bis 12, **dadurch gekennzeichnet, dass** die Düse (12,13) die Düsenöffnung (8,9,15) einer anderen Düse (11,12,14) mittig durchstößt.

14. Mischanordnung nach einem der Ansprüche 8 bis 12, **dadurch gekennzeichnet, dass** die Düse (12,13) die Düsenöffnung (8,9,15) einer anderen Düse (11,12,14) außermittig durchstößt.

## Claims

1. Process for mixing a plurality of fluids (1, 2, 3, 4), in which at least one fluid (2) is at least partly formed by a chemical, into a main stream (6) bounded by a channel wall (5), a first fluid (1) being at least partly injected into the main stream (6) before a second fluid (2) in the flow direction (7) of the main stream (6), and the entry point of the second fluid (2) into the main stream (6) being further removed from the channel wall (5) than the entry point of the first fluid (1) into the main stream (6),
**characterized in that**
further fluids (3), which are at least partly formed by a chemical, are injected into the main stream (6), the first fluid (1) is at least partly injected into the main stream (6) before the further fluid (3) in the flow direction (7) of the main stream (6), and the entry point of the further fluid (3) into the main stream (6) is further removed from the channel wall (5) than the entry point of the first fluid (1) into the main stream (6).

2. Process according to Claim 1,
**characterized in that**
the second fluid (2) is at least partly formed by a chemical.

3. Process according to Claim 1 or 2,
**characterized in that**
the main stream (6) is formed by a fibrous suspension for producing a paper, board, tissue or other fibrous web.

4. Process according to Claim 1 or 2,
**characterized in that**
the main stream (6) is formed by process water, fresh water or the like.

5. Process according to one of the preceding claims,
**characterized in that**
the mixed stream produced during the injection of the first fluid (1) into the main stream (6) flows at least partly around the second fluid (2) during the injection.

6. Process according to one of the preceding claims,
**characterized in that**
the entry point of the further fluid (3) into the main stream (6) reaches further into the main stream (6) than the entry point of the second fluid (2).

7. Process according to one of the preceding claims,
**characterized in that**
the fluids (1, 2, 3, 4) are injected into the main stream (6) at an angle between 10 and 170°, preferably between 70 and 110°, with respect to the flow direction (7) of the said main stream (6).

8. Mixing arrangement for mixing at least a first (1) and a second (2) fluid, of which at least the second fluid (2) is at least partly formed by a chemical, via one nozzle (11, 12) in each case having a nozzle opening (8, 9), into a main stream (6) bounded by a channel wall (5), the nozzle (12) for the second fluid (2) reaching into the main stream (6) beyond the channel wall (5) through the nozzle opening (8) for the first fluid (1),
**characterized in that**
further fluids (3), which are at least partly formed by a chemical, can be injected into the main stream (6) respectively via a further nozzle (13), and the nozzle (13) for the further fluid (3) reaches into the main stream (6) beyond the channel wall (5) through the nozzle opening (8) for the first fluid (1).

9. Mixing arrangement according to Claim 8,
**characterized in that**
the nozzle opening (8) of the first fluid (1) is located as close as possible to the channel wall (5).

10. Mixing arrangement according to Claim 8 or 9,
**characterized in that**
the nozzle (13) for the further fluid (3) reaches into the main stream (6) through the nozzle opening (9) for the second fluid (2).

11. Mixing arrangement according to Claim 8 or 9,
**characterized in that**
further fluids (3), which are at least partly formed by a chemical, are injected into the main stream (6) respectively via a further nozzle (13), and the nozzles (12, 13) for the second (2) and the further (3) fluid reach into the main stream (6) beyond the channel wall (5) through different nozzle openings (8, 15).

12. Mixing arrangement according to one of Claims 8 to 11,
**characterized in that**
the nozzle jets originating from the nozzles (12, 13, 14, 15) intersect the flow direction (7) of the main stream (6) at an angle between 10 and 170°, preferably between 70 and 110°.

13. Mixing arrangement according to one of Claims 8 to 12,
**characterized in that**
the nozzle (12, 13) pierces the nozzle opening (8, 9, 15) of another nozzle (11, 12, 14) centrally.

14. Mixing arrangement according to one of Claims 8 to 12,
**characterized in that**
the nozzle (12, 13) pierces the nozzle opening (8, 9, 15) of another nozzle (11, 12, 14) off-centre.

## Revendications

1. Procédé de mélange de plusieurs fluides (1, 2, 3, 4), dont au moins un fluide (2) est formé au moins en partie par un produit chimique, dans un flux principal (6) limité par une paroi de canal (5), un premier fluide (1) étant injecté dans le flux principal (6) au moins en partie dans la direction de l'écoulement (7) du flux principal (6) avant un deuxième fluide (2) et le point d'entrée du deuxième fluide (2) dans le flux principal (6) étant plus éloigné de la paroi de canal (5) que le point d'entrée du premier fluide (1) dans le flux principal (6), **caractérisé en ce que** d'autres fluides (3), qui sont formés au moins en partie par un produit chimique, sont injectés dans le flux principal (6), le premier fluide (1) est injecté dans le flux principal (6) au moins en partie dans la direction de l'écoulement (7) du flux principal (6) avant l'autre fluide (3) et le point d'entrée de l'autre fluide (3) dans le flux principal (6) est plus éloigné de la paroi de canal (5) que le point d'entrée du premier fluide (1) dans le flux principal (6).

2. Procédé selon la revendication 1, **caractérisé en ce que** le deuxième fluide (2) est formé au moins en partie par un produit chimique.

3. Procédé selon la revendication 1 ou 2, **caractérisé en ce que** le flux principal (6) est formé par une suspension fibreuse pour la fabrication d'une bande de papier, de carton, de papier tissu ou d'une autre bande fibreuse.

4. Procédé selon la revendication 1 ou 2, **caractérisé en ce que** le flux principal (6) est formé par de l'eau de traitement, de l'eau fraîche, ou autre.

5. Procédé selon l'une quelconque des revendications précédentes, **caractérisé en ce que** le flux de mélange produit lors de l'injection du premier fluide (1) dans le flux principal (6) circule au moins en partie autour du deuxième fluide (2) lors de l'injection.

6. Procédé selon l'une quelconque des revendications précédentes, **caractérisé en ce que** le point d'entrée de l'autre fluide (3) dans le flux principal (6) pénètre davantage dans le flux principal (6) que le point d'entrée du deuxième fluide (2).

7. Procédé selon l'une quelconque des revendications précédentes, **caractérisé en ce que** les fluides (1, 2, 3, 4) sont injectés dans le flux principal (6) suivant un angle compris entre 10 et 170°, de préférence entre 70 et 110° par rapport à la direction de l'écoulement (7) du flux principal (6).

8. Agencement de mélange pour mélanger au moins un premier (1) et un deuxième (2) fluide par le biais d'une buse respective (11, 12) avec une ouverture de buse (8, 9), dont au moins le deuxième fluide (2) est formé au moins en partie par un produit chimique, dans un flux principal (6) limité par une paroi de canal (5), la buse (12) pour le deuxième fluide (2) s'étendant à travers l'ouverture de buse (8) pour le premier fluide (1) au-delà de la paroi de canal (5) dans le flux principal (6), **caractérisé en ce que** d'autres fluides (3), qui peuvent être formés au moins en partie par un produit chimique, sont injectés à chaque fois par une buse supplémentaire (13) dans le flux principal (6) et la buse (13) pour l'autre fluide (3) s'étend dans le flux principal (6) à travers l'ouverture de buse (8) pour le premier fluide (1) au-delà de la paroi de canal (5).

9. Agencement de mélange selon la revendication 8, **caractérisé en ce que** l'ouverture de buse (8) du premier fluide (1) est située aussi près que possible de la paroi de canal (5).

10. Agencement de mélange selon la revendication 8 ou 9, **caractérisé en ce que** la buse (13) pour l'autre fluide (3) s'étend à travers l'ouverture de buse (9) pour le deuxième fluide (2) dans le flux principal (6).

11. Agencement de mélange selon la revendication 8 ou 9, **caractérisé en ce que** d'autres fluides (3), qui sont formés au moins en partie par un produit chimique, sont injectés par le biais d'une buse supplémentaire respective (13) dans le flux principal (6) et les buses (12, 13) pour le deuxième (2) et l'autre (3) fluide s'étendent dans le flux principal (6) à travers différentes ouvertures de buse (8, 15) au-delà de la paroi de canal (5).

12. Agencement de mélange selon l'une quelconque des revendications 8 à 11, **caractérisé en ce que** les jets de buse sortant des buses (12, 13, 14, 15) coupent la direction de l'écoulement (7) du flux principal (6) avec un angle compris entre 10 et 170°, de préférence entre 70 et 110°.

13. Agencement de mélange selon l'une quelconque des revendications 8 à 12, **caractérisé en ce que** la buse (12, 13) traverse centralement l'ouverture de buse (8, 9, 15) d'une autre buse (11, 12, 14).

14. Agencement de mélange selon l'une quelconque des revendications 8 à 12, **caractérisé en ce que** la buse (12, 13) traverse l'ouverture de buse (8, 9, 15) d'une autre buse (11, 12, 14) de manière décentrée.
